# FASCICULE DE BREVET EUROPEEN

(11) **EP 1 214 254 B1**
(45) Date de publication et mention de la délivrance du brevet: **16.06.2004**
(21) Numéro de dépôt: 00960813.4
(22) Date de dépôt: 07.09.2000
(51) Int. Cl.: B65D 33/02, B65D 33/00

(54) **EMBALLAGE RENFORCE POUR PRODUITS POUVANT S'ECOULER**
VERSTÄRKTE VERPACKUNG FÜR FLÜSSIGE PRODUKTE
REINFORCED PACKING FOR PRODUCTS LIKELY TO FLOW

(30) Priorité: 09.09.1999 FR 9911285
(43) Date de publication de la demande: 19.06.2002
(73) Titulaire: Mars, Incorporated, McLean, Virginia 22101-3883 (US)
(72) Inventeur: KIM, Kech-Meng, F-45150 Ferolles (FR)
(74) Mandataire: Cabinet Hirsch
(86) Numéro de dépôt international: PCT/FR2000/002461
(87) Numéro de publication internationale: WO 2001/017868

(56) Documents cités:
- DE-A- 1 960 577
- DE-U- 9 412 648
- US-A- 3 272 423
- US-A- 3 684 156
- US-A- 4 428 500

## Description

La présente invention concerne le dispositif d'emballage et de conditionnement. Plus particulièrement, l'invention concerne un dispositif de conditionnement de produits qui, ne se présentant pas sous la forme d'un bloc solide unique, peuvent s'écouler. Ces produits peuvent être par exemple pâteux, granuleux ou liquides.

On connaît de nombreux dispositifs de conditionnement de tels produits. On peut en classer les principaux types utilisés en deux familles principales :
- les dispositifs rigides (boîtes de conserve, bouteilles, bidons, canettes de boisson ... ). Les dispositifs de ce type sont très répandus mais ont l'inconvénient de présenter, lorsqu'ils sont vidés de leur contenu, le même encombrement que lorsqu'ils sont pleins. De plus, le prix de revient de ces dispositifs qui sont souvent réalisés en acier ou en aluminium est relativement élevé,
- les dispositifs souples (pochons en particulier), généralement formés de l'assemblage étanche (par exemple par soudage) de deux feuilles souples réalisées à base de matériau plastique. De tels pochons sont couramment utilisés par exemple pour le conditionnement de nourriture (aliments pour animaux, biscuits apéritifs) ou de liquides (lessive liquide notamment). En fonction de la nature du produit à conditionner, la composition des feuilles du pochon peut varier : par exemple, pour le conditionnement de nourriture pour animaux qui doit être préservée des infiltrations de l'atmosphère extérieure, ces feuilles sont réalisées en intercalant une couche d'un matériau étanche (tel que l'aluminium) entre deux couches de matériau plastique qui assurent la tenue mécanique du pochon. La surface extérieure de ces pochons est généralement imprimée pour afficher des informations de présentation et de promotion du produit.

DE-A-19 60 577 décrit une unité d'emballage avec un pochon entouré par deux parois articulées ensemble à leurs bords latéraux, les faces opposées du pochon étant fixées aux faces internes des parois.

DE-U-94 112 648 décrit une pluralité d'emballages de type « stickpack » liés entre eux et entourés par une bande.

US-A-4,428,500 décrit des structures utilisées pour des plateaux ou des tasses et adaptées pour être dressées automatiquement. Une structure inclut une enveloppe externe de papier cartonné ou coquille et un sachet en plastique intérieur étanche.

Parmi les types de dispositifs de conditionnement évoqués ci-dessus, les pochons constituent un conditionnement simple et économique qui présente en outre l'avantage d'avoir un faible encombrement une fois vidé de son contenu, ce qui est avantageux du point de vue pratique.

Cependant, les pochons comportent également certains inconvénients :
- tout d'abord, une fois le pochon ouvert, en général par découpage de sa partie supérieure (à l'aide de ciseaux, ou à la main en suivant des lignes de fragilisation du pochon prévues à cet effet), la souplesse des feuilles constituant le pochon peut rendre malaisée la manipulation de ce dernier. En particulier, il peut être délicat de maintenir le pochon ouvert et de verser correctement son contenu, les deux feuilles opposées ayant tendance à se vriller,
- deuxièmement, la souplesse du pochon fait qu'il a tendance à s'affaisser sur lui-même, ce qui complique le stockage et la présentation de ces pochons, en particulier dans les rayons des magasins où on recherche une présentation avantageuse du produit,
- troisièmement, dans certains cas l'utilisateur peut ressentir de manière négative un contact trop « direct » de la main avec le contenu du pochon (en particulier dans le cas de nourriture pour animaux qui peut comporter des morceaux solides noyés dans un mélange fluide ou visqueux).
- quatrièmement, l'impression graphique sur la surface externe du pochon nécessite souvent des temps importants de mise au point des machines d'impression, ce qui augmente le prix de revient unitaire des pochons.
- Enfin; les dispositifs connus ne comportent en général qu'un pochon unique.

Le but de l'invention est de permettre de réaliser un conditionnement mettant en oeuvre des pochons, affranchi des inconvénients cités ci-dessus inhérents aux pochons connus.

Afin d'atteindre ce but, l'invention propose un dispositif de conditionnement de produits pouvant s'écouler, tel que défini dans la revendication 1.

Des aspects préférés mais non limitatifs, du dispositif selon l'invention sont les suivants :
- des projections dans le plan longitudinal médian du dispositif des bords latéraux des pochons sont décalées les unes par rapport aux autres.
- les pochons sont de largeurs différentes.
- les moyens pour solidariser chaque élément de renfort et sa paroi de pochon associée rendent également solidaires l'élément de renfort et sa paroi associée à proximité des bords latéraux de celle-ci.
- les moyens pour solidariser chaque élément de renfort et sa paroi de pochon associée comprennent un collage de l'élément de renfort de ladite paroi.
- le collage entre les éléments de renfort et les parois de pochon est réalisé par des points de colle discrets.
- le collage entre les éléments de renfort et les parois de pochon est réalisé par au moins une bande de colle continue déposée entre chaque élément de renfort et sa paroi associée.
- ladite au moins une bande de colle continue s'étend sensiblement sur toute la largeur de ladite paroi.
- les moyens pour solidariser chaque élément de renfort et sa paroi de pochon associée comprennent des aménagements de la paroi, pouvant comporter des plis ou des surépaisseurs.
- les extrémités latérales des éléments de renfort sont jointes de manière à entourer les bords latéraux des pochons.
- les extrémités latérales des éléments de renfort sont disjointes.
- les extrémités inférieures des éléments de renfort sont jointes par une base située sous les pochons.
- les éléments de renfort s'étendent sur toute la hauteur des pochons.
- les extrémités supérieures des éléments de renfort sont jointes par un sommet recouvrant les pochons.
- les éléments de renfort comprennent des moyens coopérant pour recouvrir le dessus des pochons une fois les parties hautes de ceux-ci déchirés, afin de fermer le dispositif.
- lesdits moyens de recouvrement des pochons comprennent une languette venue de matière avec un des éléments de renfort, pour coopérer avec une fente de l'autre élément de renfort.
- les éléments de renfort sont imprimés sur leurs deux faces.
- les éléments de renfort sont réalisés en carton.
- au moins un élément de renfort comprend une ligne d'arrachage selon un trajet d'ouverture désiré du dispositif, s'étendant en regard des moyens pour solidariser les parois de pochon et les éléments de renfort afin de guider le déchirement des parois de pochon par un utilisateur.
- chaque pochon comporte des moyens de fragilisation de ses parois, situés au même niveau que les lignes d'arrachage des éléments de renfort.
- les points de fragilisation des parois du pochon sont réalisés par des encoches sur les bords latéraux de celui-ci.
- lesdits moyens pour solidariser des parois de pochons adjacents sont situés en regard des lignes d'arrachage des éléments de renfort.
- les moyens pour solidariser les parois de pochon et les éléments de renfort comprennent deux lignes de colle entre chaque élément de renfort et sa paroi associée, lesdites lignes de colle étant situées de part et d'autre de la ligne d'arrachage de l'élément de renfort.
- chaque pochon de l'ensemble contient un produit différent.
- la déformation des éléments de renfort est obtenue en cambrant ces éléments.
- la déformation des éléments de renfort est obtenue en pliant ces éléments.

D'autres aspects, buts et avantages de l'invention apparaîtront mieux à la lecture de la description suivante de formes préférées de réalisation de l'invention, donnée à titre d'exemple et faite en référence aux dessins annexés sur lesquels :
- les figures 1a et 1b sont respectivement une vue en coupe longitudinale transversale et une vue de côté d'une première forme de réalisation d'un dispositif de conditionnement;
- les figures 2a et 2b sont deux vues schématiques de dessus du dispositif des figures 1a et 1b, représenté dans deux positions de fonctionnement respectives,
- les figures 3a et 3b sont deux vues schématiques de dessus de dispositifs de conditionnement selon deux modes de réalisation différents,
- les figures 4a à 4c sont trois vues en coupe longitudinale transversale de trois variantes de réalisation, pouvant être mises en oeuvre avec l'un quelconque des deux modes de réalisation représentés sur les figures 3a et 3b,
- les figures 5a et 5b sont une vue de côté et une vue en perspective d'un dispositif de conditionnement comprenant un pochon souple renforcé par des éléments ayant un aspect visuel attractif,
- les figures 6a à 6d sont quatre vues de face du dispositif des figures 5a et 5b selon une variante de réalisation comprenant des moyens de refermeture du dispositif,
- la figure 7a est une vue en élévation d'un dispositif comportant des moyens d'ouverture facile,
- les figures 7b et 7c sont respectivement une représentation schématique de la partie haute du dispositif de la figure 7a, et une vue en section verticale transversale partielle de ce dispositif,
- les figures 8a et 8b sont deux vues selon deux perspectives différentes d'une forme de réalisation de l'invention comprenant deux pochons souples,
- la figure 8c est une représentation schématique de la partie haute du dispositif des figures 8a et 8b,
- les figures 8d et 8e sont respectivement une vue en section horizontale et une vue en section verticale transversale partielle du dispositif des figures 8a et 8b.

Les modes de réalisation décrits en relation aux figures 1 à 7c ne sont pas selon l'invention uniquement dans la mesure où les dispositifs auxquels ils se rapportent ne comprennent qu'un seul pochon.

En préalable à cette description, on définit en référence aux dispositifs décrits ci-dessous la direction verticale comme correspondant à la direction longitudinale de plus grand allongement des dispositifs, et le plan horizontal comme étant le plan orthogonal à cette direction verticale.

En référence à la figure 1a, on a représenté un pochon 10 contenant un produit tel que, par exemple et de manière non limitative, de la nourriture (par exemple pour animaux) ou encore une lessive liquide. Ce pochon est constitué de l'assemblage de deux feuilles souples 11 et 12 soudées bord à bord, par exemple par soudage à ultrasons. Ce type de pochon peut être de type connu et ne sera pas décrit plus en détails. Par convention, on définit le plan P longitudinal médian du dispositif (qui dans cette forme de réalisation dans laquelle le dispositif ne comprend qu'un pochon unique correspond également au plan longitudinal médian du pochon 10).

Deux éléments de renfort 21 et 22 sont collés sur les deux faces opposées du pochon, en regard l'une de l'autre. Ces éléments de renfort sont réalisés dans un matériau relativement rigide mais ayant une flexibilité suffisante pour pouvoir être déformé par la main d'un utilisateur; on pourra par exemple réaliser les éléments de renfort 21 et 22 en carton.

Dans les formes de réalisation représentées sur les dessins, chaque élément de renfort 21 ou 22 est réalisé sous la forme d'une feuille (en carton ou autre) ne comportant aucun aménagement spécifique pour guider sa déformation suite au rapprochement de ses deux extrémités latérales par la main d'un utilisateur, de sorte que cette déformation correspond à une cambrure de l'élément de renfort.

Il est toutefois également possible de prévoir dans chaque élément de renfort une ligne de fragilisation et/ou de pliure (par exemple sensiblement verticale) de sorte que suite au rapprochement de ses deux extrémités latérales, chaque élément de renfort se plie en deux à la manière d'un volet articulé, les parties médianes des deux éléments de renfort s'écartant toujours l'une de l'autre dans ce cas.

Les éléments de renfort 21 et 22 s'étendent comme représenté sur la figure 1b sur toute la largeur du pochon, dont ils débordent des deux côtés.

Comme représenté sur les figures 2a et 2b (sur lesquelles l'extrémité haute du pochon a été déchirée pour accéder à son contenu), un utilisateur peut, en sollicitant les extrémités des éléments de renfort 21 et 22 pour les rapprocher, déformer ces éléments de renfort flexibles en les cambrant et en écartant leurs parties médianes respectives. Par souci de clarté, la main de l'utilisateur est représentée seulement sur la figure 2a.

Les deux parois opposées 11, 12 du pochon étant respectivement collées aux deux éléments de renfort 21 et 22 dans leur région médiane, cet écartement provoque une ouverture contrôlée du pochon, après que l'extrémité haute de celui-ci ait été déchiré. Il est alors possible de manipuler le dispositif de conditionnement de manière fiable, et en particulier de procéder de manière efficace au déversement du produit contenu.

Il est important de noter ici que le collage des éléments de renfort 21 et 22 sur les parois du pochon peut être réalisé par une bande de colle continue couvrant tout ou partie de la largeur de la paroi du pochon, ou par l'application en des endroits discrets de points de collage (par exemple en déposant sur chaque paroi du pochon un point de collage en son milieu, entouré de deux points de collage latéraux). Dans tous les cas de figure, il est important que au moins la région médiane de chaque paroi du pochon soit collée à l'élément de renfort associé.

En outre, on procédera avantageusement au collage de chaque élément de renfort à sa paroi de pochon associée également au niveau des deux bords latéraux du pochon, afin d'augmenter la cohérence de l'ensemble et de faciliter encore l'ouverture du pochon.

Grâce au collage des deux éléments de renfort 21 et 22 sur les parois opposées du pochon, on fiabilise ainsi la manipulation et l'utilisation du pochon.

On choisira de préférence le matériau de ces éléments de renfort 21 et 22 avec une élasticité suffisante pour qu'après plusieurs manipulations d'ouverture, ces éléments de renfort retrouvent naturellement leur forme originale correspondant à la figure 2a.

La figure 3a montre une vue de dessus schématique d'un pochon 10 entouré de deux éléments de renfort 21 et 22 qui lui sont collés ; sur cette figure, on constate que les deux éléments de renfort 21 et 22 sont disjoints, alors que sur la figure 3b qui est une représentation similaire d'un mode de réalisation alternatif, les extrémités des deux éléments de renfort 21 et 22 sont réunies: Il est ainsi possible d'associer au pochon des éléments de renfort 21 et 22 sous la forme de deux bandes flexibles distinctes, ou bien d'un fourreau unique entourant le pochon sans discontinuité.

Les figures 4a à 4c montrent trois variantes de réalisation, pouvant être mises en oeuvre avec chacune des deux modes de réalisation représentés sur les figures 3a et 3b.

Sur la figure 4a, les extrémités inférieures des éléments de renfort 21 et 22 sont situées en-dessous du pochon et sont réunies par une base 23 horizontale venue de matière avec ces éléments de renfort. Cette variante de réalisation permet de munir le dispositif d'une base stable et de remédier ainsi à l'inconvénient d'instabilité des pochons mentionné en introduction de ce texte.

On notera également que le fait de recouvrir la surface du pochon par l'armature semi-rigide formée des éléments de renfort 21 et 22 sur toute sa hauteur permet d'offrir à la main de l'utilisateur un contact plus « lisse » que celui du pochon « brut », ce qui peut être recherché pour certains produits.

Sur la figure 4b, les éléments de renfort 21 et 22 s'étendent sur toute la hauteur du pochon, mais leurs extrémités inférieures sont disjointes : cette variante correspond au cas où le pochon est simplement « pris en sandwich » entre deux flancs flexibles (mode de réalisation de la figure 3a), ou entouré d'un fourreau ouvert à ses deux extrémités, et aux parois desquelles le pochon est collé (mode de réalisation de la figure 3b).

Sur la figure 4c, les deux éléments de renfort 21 et 22 ont des extrémités basses disjointes mais leur extrémité haute est recouverte par une partie 24 venue de matière.

Il est possible selon l'invention d'entourer complètement le pochon par un cartonnage comportant une base et un sommet.

Il est également possible de prévoir dans les éléments de renfort 21 et 22 des plis des soufflets ou des découpes, afin de rendre possible la manipulation décrite en référence aux figures 2a et 2b même en la présence d'une base et/ou d'un sommet relativement rigides.

La fonction principale des éléments de renfort 21 et 22 est, comme on l'a dit, de permettre une ouverture fiable du pochon. Ces éléments présentent également l'avantage de pouvoir être utilisés comme surface graphique pour présenter des informations sur le produit ou des données de promotion.

A cet égard, on notera que l'impression sur une matière telle que le carton nécessite un temps de réglage des machines sensiblement inférieur par rapport aux films synthétiques qui constituent habituellement les pochons connus ; il est ainsi possible, en particulier dans le cas où les éléments de renfort 21 et 22 s'étendent sur toute la hauteur du pochon, de ne pas imprimer la paroi du pochon, mais seulement les éléments de renfort qui l'entourent. On notera en outre qu'il est possible d'imprimer les deux faces de chaque élément de renfort 21 et 22, ce qui augmente considérablement la surface graphiquement exploitable du dispositif.

Les figures 5a et 5b représentent un dispositif de conditionnement correspondant aux configurations des figures 3b et 4b (extrémités latérales des éléments de renfort au moins ponctuellement réunies et extrémités inférieures de ces éléments de renfort réunies par une base). On constate que les éléments de renfort ont été ici découpés de manière à avoir un aspect caractéristique (tête de chat) ; il s'agit ici en l'occurrence d'un dispositif contenant de la nourriture pour chats. Chacun des deux coins supérieurs de l'élément de renfort (qui correspond à une oreille du chat) est collé au coin de l'élément de renfort se trouvant en regard, pour augmenter la rigidité du dispositif.

On remarquera sur ces figures qu'il est possible d'intégrer entre la base du cartonnage et le pochon un élément tel qu'un objet promotionnel ou publicitaire 30. On remarquera également que le fait, dans cette variante, de ne pas fermer complètement la structure de renfort du pochon permet à l'utilisateur de toucher directement le pochon et de sentir tactilement le produit contenu ; en fonction de la nature du produit et du positionnement marketing souhaité, on pourra ainsi choisir une structure de renfort plus ou moins ouverte, pour offrir un accès plus ou moins direct au produit.

Les figures 6a à 6d sont quatre représentations du pochon des figures 5a et 5b une fois que le haut du pochon a été découpé.

Sur la figure 6a, on constate qu'une partie de l'élément 21 a été elle-même découpée pour constituer une languette 210 pouvant être redressée et rabattue sur le sommet du pochon, et être engagée dans une fente 220 de l'élément de renfort 22 opposé (figure 6b). Selon le mode de réalisation représenté, en particulier sur la figure 6a, on constate qu'en découpant la languette 210 dans l'élément 21 on a défini une ouverture 211 pour faciliter la manipulation de la languette.

Les figures 6c et 6d représentent les deux faces du dispositif une fois la languette engagée dans la fente. Cette disposition permet de refermer le pochon lorsque seule une partie de son contenu a été déversée.

On notera que le dispositif de conditionnement peut être réalisé dans des tailles diverses ; en particulier il est possible de prévoir des dispositifs de grande dimension que l'on manipule avec les deux mains pour écarter les deux éléments de renfort et ouvrir le pochon (application par exemple au conditionnement d'aliments pour chiens).

Avantageusement, il est possible de prévoir sur chacun des éléments de renfort une ligne prédécoupée d'arrachage, référencée L sur les figures 7a à 7c, à la même hauteur que le collage de ces éléments de renfort 21' et 22' sur le pochon.

De préférence, on déposera dans ce cas entre chaque élément de renfort et sa face de pochon associée de la colle selon deux lignes C continues qui apparaissent sur les figures 7b et 7c, et qui s'étendent sensiblement d'un bord latéral à l'autre de leur face du pochon associée, parallèlement à leur ligne L d'arrachage associée, ladite ligne d'arrachage étant intercalée selon la direction verticale entre les deux lignes de colle C.

Dans ce cas, on procède à l'ouverture du pochon en arrachant la partie haute des éléments de renfort 21' et 22' (et éventuellement le sommet liant ces éléments de renfort), ouvrant le pochon 10 lui-même dans le même temps.

On facilite et on fiabilise ainsi le déchirement de la partie haute du pochon, en réalisant avantageusement le collage des parois du pochon et des éléments de support à la même hauteur que les lignes d'arrachage des éléments de renfort.

En effet, cette disposition permet de guider le déchirement du pochon à la main et de fiabiliser ainsi l'ouverture du dispositif.

Comme on l'a dit au début de ce texte, les pochons connus peuvent comprendre des moyens d'ouverture tels qu'une ligne de fragilisation (pouvant être réalisée par exemple par l'attaque de la feuille du pochon par un faisceau laser afin de diminuer son épaisseur).

On remarquera que on peut simplement prévoir deux encoches situées sur les bords opposés du pochon, à la même hauteur que les lignes' de fragilisation des éléments de renfort et que le collage du pochon sur ces éléments.

De telles encoches E sont représentées sur la figure 7b, sur laquelle on a représenté schématiquement les parties hautes de chaque élément de renfort 21' et 22' avec leur ligne de fragilisation L entourée de leurs deux lignes de colle C.

Cette disposition permet ainsi de s'affranchir d'une étape de process dans la fabrication du dispositif (telle qu'une étape d'attaque des parois du pochon par un faisceau laser), ce qui permet de réduire le prix de revient du pochon.

Il est également à noter que les deux lignes de colle C constituent un « canal » qui encadre le lieu désiré de déchirement des parois du pochon et participe ainsi au guidage de ce déchirement, les deux lignes de colle constituant des obstacles aux lignes de déchirement des parois du pochon.

On pourra également adapter la conception du dispositif de sorte que des lignes d'arrachage des éléments de renfort définissant le trajet d'ouverture du dispositif soient adaptées à l'application choisie : on pourra en effet avoir ainsi un trajet d'ouverture rectiligne, mais également curviligne, voire un trajet selon un motif quelconque désiré.

Il est évident que selon l'invention il est possible de solidariser chaque élément de renfort 21, 22 et sa face de pochon associée par tout moyen connu autre qu'un collage ; on pourra par exemple engager les éléments de renfort dans des aménagements (pouvant comprendre par exemple des parties de paroi du pochon dépassant des bords soudés dudit pochon et repliées sur elles-mêmes, ou encore des surépaisseurs associées à une ouverture pour le passage des éléments de renfort) des parois du pochon, ou bien souder ces éléments entre eux.

En référence maintenant aux figures 8a à 8e, on a représenté une forme particulière de réalisation de l'invention dans laquelle le dispositif renferme non pas un mais deux pochons 10 et 10'.

Comme représenté en particulier sur les figures 8c et 8e, dans cette forme de réalisation de l'invention les deux pochons 10 et 10' sont collés ensemble par deux lignes de colle C' qui couvrent sensiblement l'étendue latérale de la surface sur laquelle les deux pochons sont en regard l'un de l'autre. On a également représenté sur les figures 8d et 8e le plan P longitudinal médian du dispositif, les pochons étant alignés sensiblement perpendiculairement à ce plan.

Chaque pochon est par ailleurs collé à un élément de renfort (élément 21' pour le pochon 10', 22' pour le pochon 10), par deux lignes de colle C similaire à celles de la figure 7c, et qui encadrent ici encore une ligne L d'arrachage de l'élément de renfort. Les éléments de renfort sont comme dans le cas du dispositif à un seul pochon disposés symétriquement par rapport au plan P (c'est à dire en regard l'un de l'autre, et à la même hauteur).

On remarquera que pour faciliter l'ouverture des pochons simultanément à l'arrachage des parties hautes des éléments de renfort 21' et 22', les bords latéraux des deux pochons 10 et 10' ne sont pas en regard l'un de l'autre, mais au contraire que leurs projections dans le plan longitudinal médian du dispositif sont décalées (voir en particulier les figures 8a et 8d).

Ainsi, lors de l'ouverture du dispositif l'on attaque qu'un seul bord de pochon à la fois. On pourra également prévoir des pochons de largeur différente (comme représenté sur les figures 8a et 8d en particulier) pour faciliter encore l'ouverture.

On notera en outre qu'ici encore les bords latéraux des pochons comportent des encoches E situées en regard des lignes d'arrachage des éléments de renfort, afin de fiabiliser l'ouverture du dispositif.

Cette deuxième forme de réalisation permet de conditionner dans un dispositif unique des produits ayant des caractéristiques différentes. On pourra par exemple dans une application de conditionnement de nourriture humaine remplir un des pochons de morceaux de viande avec ou sans sauce, tandis que l'autre pochon contenant du riz ou des légumes d'accompagnement. On offre ainsi la possibilité de proposer au consommateur plusieurs produits, constituant un plat élaboré, dans un même dispositif.

On comprend que la forme de réalisation figures 8a à 8e, qui comprend deux pochons (et qui peut également en comprendre selon cette forme de réalisation de l'invention un nombre quelconque) présente entre autres les avantages suivants :
- elle permet de servir en une seule fois au moins deux produits, chaque produit étant conditionné dans un pochon séparé, les deux produits pouvant avoir des caractéristiques et/ou des fonctions différentes. On pourra par exemple prévoir d'intégrer dans les deux pochons respectifs des aliments ayant des goûts différents (par exemple des ravioli et du parmesan respectivement), des textures différentes (par exemple dans un premier pochon des viandes mijotées en sauce et des légumes ou des céréales cuits à la vapeur ; et de manière générale des produits humides dans un pochon, et des produits secs dans l'autre pochon), voire deux fonctions différentes (un pochon pouvant contenir un aliment tel qu'un plat cuisiné complet, l'autre pochon pouvant contenir un produit tel qu'un médicament). Et de manière plus générale, les deux (ou plusieurs) pochons peuvent contenir des produits ou des composés chimiques à mélanger avant l'utilisation,
- en outre, chaque produit conditionné séparément dans un pochon peut garder ses caractéristiques intrinsèques avant l'ouverture des pochons et le mélange des produits respectifs qu'il contienne. A cet égard, on notera qu'il est également possible de faire subir différents traitements à un pochon contenant un produit spécifique et ayant déjà été refermé (traitement de stérilisation, de conservation,...), et d'assembler ce premier pochon à un deuxième pochon n'ayant pas subi le même traitement pour constituer un dispositif tel que représenté sur les figures 8a à 8e,
- un tel dispositif est également pratique car il permet d'ouvrir les différents pochons qu'il comprend en une seule fois (et de ce point de vue le décalage des extrémités des bords latéraux du pochon est particulièrement avantageux),
- ce dispositif présente également un haut degré de sécurité, car il permet au fabricant d'intégrer aux différents pochons les quantités exactes de produit devant être mélangées ensemble, et d'adapter ces quantités en fonction des lots de pochon à associer,
- enfin, un tel dispositif est également avantageux en terme de présentation car il permet de verser dans un même récipient les produits respectifs contenus dans les pochons respectifs côte à côte si l'on décide de verser ces produits par le bord latéral des pochons, et il est également possible de verser ces produits en formant dans les récipients recevant le contenu des pochons des couches superposées en déversant au contraire les produits par le milieu des faces latérales pochons superposés.

Il est ainsi possible selon l'ouverture de prévoir un nombre quelconque de pochons alignés en série et collés entre eux deux à deux par leurs parois adjacentes, de préférence à la même hauteur que des encoches de leurs bords latéraux, entourés de deux éléments de renfort également collés (ou solidarisés aux pochons par tout autre moyen connu), les éléments de renfort pouvant comporter des lignes d'arrachage. Les éléments de renfort peuvent également dans ce cas ne pas comporter de lignes d'arrachage, les pochons pouvant alors être munis de moyens d'ouverture tels que des lignes de fragilisation réalisée par une attaque laser.

Bien entendu, les caractéristiques décrites en référence aux figures 1a à 6d (dispositifs comportant un seul pochon) sont également applicables aux dispositifs à deux ou plusieurs pochons : bords latéraux des éléments de renfort assemblés ou disjoints, fond et/ou sommet pour joindre les deux éléments de renfort, languette de fermeture...

## Revendications

1. Dispositif de conditionnement de produits pouvant s'écouler, comprenant au moins un pochon souple (10,10') qui est de forme généralement aplatie et qui possède deux parois (11,12) opposées en forme de feuille s'étendant sensiblement parallèlement à un plan longitudinal médian (P) du dispositif, dispositif **caractérisé en ce qu'**il comprend:
• au moins deux pochons souples disposés les uns à la suite des autres de sorte que les parois des pochons sont alignées selon une direction au moins sensiblement perpendiculaire audit plan médian (P), les parois de deux pochons adjacents de l'ensemble étant solidarisées par des moyens (C') tels qu'une ou plusieurs lignes de colle,
• deux éléments de renfort (21,22 - 21',22') associés respectivement à deux parois de pochon respectives, lesdits éléments de renfort s'étendant au moins sensiblement en regard de toute la largeur de leur paroi de pochon associée,
• et des moyens (C) pour solidariser chaque élément de renfort et sa paroi de pochon associée au moins dans une région médiane de la paroi,
les deux éléments de renfort s'étendant de part et d'autre du dispositif, sensiblement symétriquement par rapport audit plan longitudinal médian (P) et la rigidité desdits éléments de renfort étant supérieure à celle des parois des pochons afin de faciliter, suite à un rapprochement des deux extrémités latérales respectives de chacun desdits éléments de renfort dans ledit plan médian (P) pour déformer ces éléments de renfort de sorte que leurs parties médianes respectives s'éloignent l'une de l'autre, l'ouverture des pochons une fois la (les) partie(s) haute(s) de ceux-ci déchirée(s).

2. Dispositif selon la revendication 1, **caractérisé en ce que** des projections dans le plan longitudinal médian du dispositif des bords latéraux des pochons sont décalées les unes par rapport aux autres.

3. Dispositif selon l'une des revendications précédentes, **caractérisé en ce que** les pochons sont de largeurs différentes.

4. Dispositif selon l'une des revendications précédentes **caractérisé en ce que** les moyens (C) pour solidariser chaque élément de renfort et sa paroi de pochon associée rendent également solidaires l'élément de renfort et sa parol associée à proximité des bords latéraux de celle-ci.

5. Dispositif selon l'une des revendications précédentes, **caractérisé en ce que** les moyens (C) pour solidariser chaque élément de renfort (21, 22) et sa paroi de pochon associée comprennent un collage de l'élément de renfort de ladite paroi.

6. Dispositif selon la revendication précédente, **caractérisé en ce que** le collage entre les éléments de renfort et les parois de pochon est réalisé par des points de colle discrets.

7. Dispositif selon la revendication 5, **caractérisé en ce que** le collage entre les éléments de renfort et les parois de pochon est réalisé par au moins une bande de colle continue déposée entre chaque élément de renfort et sa paroi associée.

8. Dispositif selon la revendication précédente, **caractérisé en ce que** ladite au moins une bande de colle continue s'étend sensiblement sur toute la largeur de ladite paroi.

9. Dispositif selon l'une des revendications 1 à 4, **caractérisé en ce que** les moyens pour solidariser chaque élément de renfort et sa paroi de pochon associée comprennent des aménagements de la paroi, pouvant comporter des plis ou des surépaisseurs.

10. Dispositif selon l'une des revendications précédentes, **caractérisé en ce que** les extrémités latérales des éléments de renfort sont jointes de manière à entourer les bords latéraux des pochons.

11. Dispositif selon l'une des revendications 1 à 9, **caractérisé en ce que** les extrémités latérales des éléments de renfort sont disjointes.

12. Dispositif selon l'une quelconque des revendications précédentes, **caractérisé en ce que** les extrémités inférieures des éléments de renfort (21, 22) sont jointes par une base (23) située sous les pochons.

13. Dispositif selon l'une quelconque des revendications précédentes, **caractérisé en ce que** les éléments de renfort (21, 22) s'étendent sur toute la hauteur des pochons.

14. Dispositif selon l'une quelconque des revendications précédentes, **caractérisé en ce que** les extrémités supérieures des éléments de renfort (21, 22) sont jointes par un sommet (24) recouvrant les pochons.

15. Dispositif selon l'une quelconque des revendications précédentes, **caractérisé en ce que** les éléments de renfort (21,22) comprennent des moyens coopérant (210, 220) pour recouvrir le dessus des pochons une fois les parties hautes de ceux-ci déchirés, afin de fermer le dispositif.

16. Dispositif selon la revendication précédente, **caractérisé en ce que** lesdits moyens de recouvrement des pochons comprennent une languette (210) venue de matière avec un (21) des éléments de renfort, pour coopérer avec une fente (220) de l'autre élément de renfort (22).

17. Dispositif selon l'une quelconque des revendications précédentes, **caractérisé en ce que** les éléments de renfort sont imprimés sur leurs deux faces.

18. Dispositif selon l'une quelconque des revendications précédentes, **caractérisé en ce que** les éléments de renfort sont réalisés en carton.

19. Dispositif selon l'une quelconque des revendications précédentes, **caractérisé en ce qu'**au moins un élément de renfort comprend une ligne d'arrachage (L) selon un trajet d'ouverture désiré du dispositif, s'étendant en regard des moyens (C) pour solidariser les parois de pochon et les éléments de renfort afin de guider le déchirement des parois de pochon par un utilisateur.

20. Dispositif selon la revendication précédente, **caractérisé en ce que** chaque pochon comporte des moyens (E) de fragilisation de ses parois, situés au même niveau que les lignes d'arrachage des éléments de renfort.

21. Dispositif selon la revendication précédente, **caractérisé en ce que** les points de fragilisation des parois du pochon sont réalisés par des encoches (E) sur les bords latéraux de celui-ci.

22. Dispositif selon l'une des trois revendications précédentes, **caractérisé en ce que** lesdits moyens (C') pour solidariser des parois de pochons adjacents sont situés en regard des lignes d'arrachage (L) des éléments de renfort (21',22').

23. Dispositif selon l'une des quatre revendications précédentes, **caractérisé en ce que** les moyens (C) pour solidariser les parois de pochon et les éléments de renfort comprennent deux lignes de colle entre chaque élément de renfort et sa paroi associée, lesdites lignes de colle étant situées de part et d'autre de la ligne d'arrachage (L) de l'élément de renfort.

24. Dispositif selon l'une des revendications précédentes, **caractérisé en ce que** chaque pochon de l'ensemble contient un produit différent.

25. Dispositif selon l'une des revendications précédentes **caractérisé en ce que** la déformation des éléments de renfort est obtenue en cambrant ces éléments.

26. Dispositif selon l'une des revendications 1 à 24 **caractérisé en ce que** la déformation des éléments de renfort est obtenue en pliant ces éléments.

## Patentansprüche

1. Vorrichtung zum Aufbereiten oder Verpacken von Produkten, die riesel- oder fließfähig sind, mit zumindest einem biegsamen Beutel (10, 10'), der im wesentlichen abgeflacht ist und der zwei gegenüberliegende Wände (10, 11) in Folienform aufweist, die sich im wesentlichen parallel zu einer longitudinalen Mittelebene (P) der Vorrichtung erstrecken, wobei die Vorrichtung **dadurch gekennzeichnet ist, daß** sie aufweist:
- zumindest zwei biegsame Beutel, die auf eine solche Weise hintereinander angeordnet sind, daß die Wände der Beutel entlang einer Richtung ausgerichtet sind, die zumindest im wesentlichen senkrecht zu der genannten Mittelebene (P) ist, wobei die Wände von zwei benachbarten Wänden der Einheit durch Mittel (C') wie beispielsweise eine oder mehrere Klebstofflinie(n) fest miteinander verbunden sind,
- zwei Verstärkungselemente (21, 22 - 21', 22'), die jeweils zwei entsprechenden Beutelwänden zugeordnet sind, wobei sich die Verstärkungselemente zumindest im wesentlichen in Bezug auf die gesamte Breite der ihr zugeordneten Beutelwand erstrecken,
- und Mittel (C), um jedes Verstärkungselement und seine ihm zugeordnete Beutelwand zumindest in einem mittleren Bereich der Wand fest zu verbinden,
wobei die beiden Verstärkungselemente sich auf der einen und der anderen Seite der Vorrichtung erstrecken, im wesentlichen symmetrisch in Bezug auf die genannte longitudinale Mittelebene (P), und wobei die Steifigkeit der genannten Verstärkungselemente größer ist als die der Beutelwände, um als Folge einer Annäherung der beiden jeweiligen seitlichen Endabschnitte eines jeden der genannten Verstärkungselemente in der Mittelebene (P), um diese Verstärkungselemente auf eine solche Weise zu verformen, daß ihre jeweiligen mittleren Abschnitte sich voneinander entfernen, die Öffnung der Beutel zu erleichtern, sobald der obere Abschnitt bzw. die oberen Abschnitte der Beutel abgerissen worden ist bzw. sind.

2. Vorrichtung nach Anspruch 1, **dadurch gekennzeichnet, daß** Vorsprünge in der longitudinalen Mittelebene der Vorrichtung von den seitlichen Rändern der Beutel in Bezug zueinander versetzt sind.

3. Vorrichtung nach einem vorangehenden Ansprüche, **dadurch gekennzeichnet, daß** die Beutel unterschiedliche Breiten aufweisen.

4. Vorrichtung nach einem der vorangehenden Ansprüche, **dadurch gekennzeichnet, daß** die Mittel (C), um jedes Verstärkungselement mit seiner ihm zugeordneten Beutelwand fest zu verbinden, auch das Verstärkungselement und seine ihm zugeordnete Wand in der Nähe der seitlichen Ränder der Wand fest miteinander verbinden.

5. Vorrichtung nach einem der vorangehenden Ansprüche, **dadurch gekennzeichnet, daß** die Mittel (C), um jedes Verstärkungselement (21, 22) und seine ihm zugeordnete Wand fest miteinander zu verbinden, eine Verklebung des Verstärkungselements und der Wand beinhalten.

6. Vorrichtung nach dem vorangehenden Anspruch, **dadurch gekennzeichnet, daß** die Verklebung zwischen den Verstärkungselementen und den Beutelwänden durch getrennte Klebstoffpunkte realisiert ist.

7. Vorrichtung nach Anspruch 5, **dadurch gekennzeichnet, daß** die Verklebung zwischen den Verstärkungselementen und den Beutelwänden durch zumindest ein ununterbrochenes Klebstoffband realisiert ist, das zwischen jedem Verstärkungselement und seiner ihm zugeordneten Wand angeordnet ist.

8. Vorrichtung nach einem der vorangehenden Ansprüche, **dadurch gekennzeichnet, daß** das zumindest eine ununterbrochene Klebstoffband sich im wesentlichen auf der gesamten Breite der genannten Wand erstreckt.

9. Vorrichtung nach einem der vorangehenden Ansprüche 1 bis 4, **dadurch gekennzeichnet, daß** die Mittel, um jedes Verstärkungselement mit seiner ihm zugeordneten Beutelwand fest zu verbinden, Gestaltungen der Wand umfassen, die aus Falten oder aus Bereichen mit vergrößerter Dicke bestehen können.

10. Vorrichtung nach einem der vorangehenden Ansprüche, **dadurch gekennzeichnet, daß** die seitlichen Endabschnitte der Verstärkungselemente auf eine solche Weise miteinander verbunden sind, daß sie die seitlichen Ränder der Beutel umschließen.

11. Vorrichtung nach einem der Ansprüche 1 bis 9, **dadurch gekennzeichnet, daß** die seitlichen Endabschnitte der Verstärkungselemente nicht miteinander verbunden sind.

12. Vorrichtung nach einem der vorangehenden Ansprüche, **dadurch gekennzeichnet, daß** die unteren Endabschnitte der Verstärkungselemente (21, 22) durch eine Basis (23) miteinander verbunden sind, die unterhalb der Beutel angeordnet ist.

13. Vorrichtung nach einem der vorangehenden Ansprüche, **dadurch gekennzeichnet, daß** die Verstärkungselemente (21, 22) sich über die gesamte Höhe der Beutel erstrecken.

14. Vorrichtung nach einem der vorangehenden Ansprüche, **dadurch gekennzeichnet, daß** die oberen Endabschnitte der Verstärkungselemente (21, 22) durch einen Scheitel (24) miteinander verbunden sind, der die Beutel überdeckt.

15. Vorrichtung nach einem der vorangehenden Ansprüche, **dadurch gekennzeichnet, daß** die Verstärkungselemente (21, 22) zusammenwirkende Mittel (210, 220) umfassen, um die Oberseite der Beutel zu überdecken, nachdem die oberen Abschnitte der Beutel abgerissen worden sind, um die Vorrichtung zu schließen.

16. Vorrichtung nach dem vorangehenden Anspruch, **dadurch gekennzeichnet, daß** die Mittel zum Überdecken der Beutel eine Lasche (210) umfassen, die einstückig mit einem (21) der Verstärkungselemente ausgebildet ist, um mit einem Schlitz (220) des anderen Verstärkungselements (22) zusammenzuwirken.

17. Vorrichtung nach einem der vorangehenden Ansprüche, **dadurch gekennzeichnet, daß** die Verstärkungselemente auf ihren beiden Seiten bedruckt sind.

18. Vorrichtung nach einem der vorangehenden Ansprüche, **dadurch gekennzeichnet, daß** die Verstärkungselemente aus Karton ausgebildet sind.

19. Vorrichtung nach einem der vorangehenden Ansprüche, **dadurch gekennzeichnet, daß** zumindest ein Verstärkungselement eine Reißlinie (L) aufweist, entlang eines gewünschten Öffnungswegs der Vorrichtung, die sich in Bezug auf die Mittel (C) zum festen Verbinden der Beutelwände und der Verstärkungselemente erstreckt, um das Aufreißen der Beutelwände durch einen Benutzer zu führen.

20. Vorrichtung nach dem vorangehenden Anspruch, **dadurch gekennzeichnet, daß** jeder Beutel Mittel (E) aufweist, um seine Wände reißfähig zu machen, die in der gleichen Höhe wie die Reißlinien der Verstärkungselemente angeordnet sind.

21. Vorrichtung nach dem vorangehenden Anspruch, **dadurch gekennzeichnet, daß** die Punkte, mit denen die Wände des Beutels reißfähig gemacht sind, durch Vertiefungen oder Aussparungen (E) auf den seitlichen Rändern des Beutels realisiert sind.

22. Vorrichtung nach einem der drei vorangehenden Ansprüche, **dadurch gekennzeichnet, daß** die genannten Mittel (C'), um benachbarte Beutelwände fest miteinander zu verbinden, in Bezug auf die Reißlinien (L) der Verstärkungselemente (21', 22') angeordnet sind.

23. Vorrichtung nach einem der vier vorangehenden Ansprüche, **dadurch gekennzeichnet, daß** die Mittel (C), um die Beutelwände und die Verstärkungselemente fest miteinander zu verbinden, zwei Klebstofflinien zwischen jedem Verstärkungselement und seiner ihm zugeordneten Wand aufweisen, wobei die Klebstofflinien auf der einen und der anderen Seite der Reißlinie (L) des Verstärkungselements angeordnet sind.

24. Vorrichtung nach einem der vorangehenden Ansprüche, **dadurch gekennzeichnet, daß** jeder Beutel der Einheit ein unterschiedliches Produkt enthält.

25. Vorrichtung nach einem der vorangehenden Ansprüche, **dadurch gekennzeichnet, daß** die Verformung der Verstärkungselemente dadurch erhalten wird, daß die Elemente durchgebogen werden.

26. Vorrichtung nach einem der Ansprüche 1 bis 24, **dadurch gekennzeichnet, daß** die Verformung der Verstärkungselemente dadurch erhalten wird, daß die Elemente geknickt werden.

## Claims

1. A packaging device for products which might flow, including at least one flexible pouch (10, 10') which is of a generally flattened shape and which has two opposing walls (11, 12) in sheet form extending approximately parallel to a longitudinal median plane (P) of the device, **characterized in that** it comprises:
• at least two flexible pouches arranged one after the other so that the pouch walls are aligned in a direction at least substantially perpendicular to said median plane (P), the walls of two adjacent pouches of the assembly being rendered integral by means (C') such as several lines of adhesive,
• two reinforcement elements (21,22 - 21',22') respectively associated with two respective pouch walls, said reinforcement elements extending at least approximately opposite each other all the way across their associated pouch wall,
• and means (C) for fixing each reinforcement element to its associated pouch wall at least in a median area of the wall,
the two reinforcement elements extending on either side of the device, approximately symmetrically relative to said longitudinal median plane (P) and the rigidity of said reinforcement elements being greater than that of the walls of the pouches in order to make it easier, after the two respective lateral ends of each of said reinforcement elements have been moved closer together in said median plane (P) so as to distort these reinforcement elements such that their respective median parts move away from each other, to open the pouches once their upper parts are torn.

2. The device according to claim 1, **characterized in that** projections in the longitudinal median plane of the device of the lateral edges of the pouches are offset relative to each other.

3. The device according to one of the previous claims, **characterized in that** the pouches are of different widths.

4. The device according to one of the previous claims, **characterized in that** the means (C) for rendering each reinforcement element integral with its associated pouch wall also render integral the reinforcement element and its associated wall in the vicinity of its lateral edges.

5. The device according to one of the previous claims, **characterized in that** the means (C) for rendering each reinforcement element (21, 22) integral with its associated pouch wall include bonding the reinforcement element of said wall.

6. The device according to the previous claim, **characterized in that** the reinforcement elements and the pouch walls are bonded together at discrete bonding points.

7. The device according to claim 5, **characterized in that** the reinforcement elements and the pouch walls are bonded together by at least one continuous adhesive strip deposited between each reinforcement element and its associated wall.

8. The device according to the previous claim, **characterized in that** said at least one continuous adhesive strip extends approximately all the way across said wall.

9. The device according to one of claims 1 to 4, **characterized in that** the means for fixing each reinforcement element to its associated pouch wall include arrangements on the wall, which can comprise folds or excess thicknesses.

10. The device according to any one of the previous claims, **characterized in that** the lateral ends of the reinforcement elements are connected so as to surround the lateral edges of the pouches.

11. The device according to one of claims 1 to 9, **characterized in that** the lateral ends of the reinforcement elements are not connected.

12. The device according to any one of the previous claims, **characterized in that** the lower ends of the reinforcement elements (21, 22) are connected by a base (23) located under the pouches.

13. The device according to any one of the previous claims, **characterized in that** the reinforcement elements (21, 22) extend all the way up the pouches.

14. The device according to any one of the previous claims, **characterized in that** the upper ends of the reinforcement elements (21, 22) are connected by a top (24) covering the pouches.

15. The device according to any one of the previous claims, **characterized in that** the reinforcement elements (21, 22) include means which engage (210, 220) to re-cover the top of the pouches once their upper parts have been torn, in order to close the device.

16. The device according to the previous claim, **characterized in that** said covering means of the pouches include a tab (210) made from the same material as one (21) of the reinforcement elements, to engage with a slot (220) of the other reinforcement element (22).

17. The device according to any one of the previous claims, **characterized in that** the reinforcement elements are printed on both their faces.

18. The device according to any one of the previous claims, **characterized in that** the reinforcement elements are made of cardboard.

19. The device according to any one of the previous claims, **characterized in that** at least one reinforcement element includes a tear line (L) along a desired path for opening the device, extending opposite the means (C) for rendering the pouch walls integral and the reinforcement elements so as to guide the user in tearing the pouch walls.

20. The device according to the previous claim, **characterized in that** each pouch comprises means (E) to weaken its walls, located at the same level as the tear lines of the reinforcement elements.

21. The device according to the previous claim, **characterized in that** the weakness points of the pouch walls are provided by notches (E) on its lateral edges.

22. The device according to one of the three previous claims, **characterized in that** said means (C') for fixing adjacent pouch walls are located opposite the tear lines (L) of the reinforcement elements (21',22').

23. The device according to one of the four previous claims, **characterized in that** the means (C) for rendering the pouch walls integral with the reinforcement elements include two lines of adhesive between each reinforcement element and its associated wall, said lines of adhesive being located on either side of the tear line (L) of the reinforcement element.

24. The device according to one of the previous claims, **characterized in** each pouch of the unit contains a different product.

25. The device according to one of the previous claims **characterized in that** distortion of the reinforcement elements is obtained by arching these elements.

26. The device according to one of claims 1 to 24, **characterized in that** distortion of the reinforcement elements is obtained by folding these elements.
